# EUROPÄISCHE PATENTSCHRIFT

(11) **EP 0 321 800 B1**
(45) Veröffentlichungstag und Bekanntmachung des Hinweises auf die Patenterteilung: **13.06.1990**
(21) Anmeldenummer: 88120592.6
(22) Anmeldetag: 09.12.1988
(51) Int. Cl.: E06B 9/325

(54) **Sperreinrichtung für einen Verdunkelungsvorhang**
Locking device for a blind
Dispositif de blocage pour rideau d'occultation

(30) Priorität: 22.12.1987 CH 4978/87
(43) Veröffentlichungstag der Anmeldung: 28.06.1989
(73) Patentinhaber: Emil Schenker AG, CH-5012 Schönenwerd (CH)
(72) Erfinder: Koch, Josef, CH-5000 Aarau (CH); Rettig, Hansjörg, CH-5053 Staffelbach (CH); Frei, Alfred, CH-5012 Schönenwerd (CH); Grütter, Ralf, CH-5012 Schönenwerd (CH)
(74) Vertreter: Fillinger, Peter, Dr.

(56) Entgegenhaltungen:
- EP-A- 0 127 749
- DE-A- 2 830 753
- DE-A- 3 046 002
- DE-A- 3 544 540
- FR-A- 1 599 823

## Beschreibung

Die vorliegende Erfindung bezieht sich auf eine Sperreinrichtung gemäß dem Oberbegriff des Patentanspruchs 1.

Eine solche Sperreinrichtung ist für Rafflamellenstores aus der DE-A 35 44 540 bekannt.Die Sperrwirkung tritt hier nur bei einer bestimmten Schwenklage ein bzw. sie ist nur bei geschlossenem Lamellenpanzer wirksam. Bei Rafflamellenstores ist indessen eine Sperrwirkung nicht nur bei völliger Verdunkelung (Schließstellung), sondern auch bei mehr oder weniger stark geneigten Lamellen erwünscht.

Die vorliegende Erfindung stellt sich die Aufgabe, eine Sperreinrichtung der erwähnten Art derart zu gestalten, daß sie unabhängig von der Schwenklage der Lamellen den Store gegen ein unbefugtes Anheben sichert. Erfindungsgemäß wird diese Aufgabe gelöst durch die kennzeichnenden Merkmale des Anspruchs 1.

Anhand der beiliegenden schematischen Zeichnung wird die Erfindung beispielsweise erläutert. Es zeigen:
Fig. 1 eine Ansicht eines geschlossenen Raffiamellenstore oder Faltrolladens von außen,
Fig. 2 einen Schnitt längs der Linie 11-11 in Fig. 1 in vergrößerter Darstellung,
Fig. 3 einen Schnitt längs der Linie 111-111 in Fig. 4,
Fig. 4 eine gleiche Darstellung wie Fig. 2 in anderer Betriebsstellung des Stores und
Fig. 5 eine Ansicht in Richtung des Pfeiles V in Fig. 2, wobei die Seitenführung weggelassen ist.

Der prinzipielle Aufbau eines Lamellenstores oder einer Faltjalousie wird anhand der Fig. 1 beschrieben. Sie weist zwei Seitenführungen 1 auf, die an der Leibung 2 der Fensteröffnung befestigt sind. Die Seitenführungen 1 haben im wesentlichen ein U-förmiges Querschnittprofil, wobei die Schenkelenden gegeneinander abgewinkelt sind und einen vertikalen Führungsschlitz bilden. Der Lamellenbehang besteht aus horizontalen Lamellen 3. Von diesen Lamellen ist u.a. die unterste seitlich mit Achsstummeln 4 in den Führungsschlitzen der Seitenführungen 1 vertikal verschiebbar gelagert. In einer über der Fensteröffnung im Mauerwerk vorhandenen Ausnehmung 5 ist die Aufzugswelle 6 mit den beiden Aufzugstrommeln 7 drehbar gelagert. Sie ist durch übliche, nicht dargestellte Antriebsmittel antreibbar. Die auf den Aufzugstrommeln 7 aufwickelbaren Aufzugsbänder 8 sind in den seitlichen Führungen 1 zu der untersten Lamelle geführt, welche daran indirekt (d.h. via Gewicht und Führungskörper) aufgehängt ist.

In jeder Seitenführung 1 ist eine Sperreinrichtung vorhanden. Diese sind gleich ausgebildet, so daß nur eine hiervon beschrieben wird. Die Sperreinrichtung weist im wesentlichen einen Führungskörper 9, einen Gewichtskörper 10 und einen Sperrkörper 22 auf, die in der Seitenführung 1 vertikal verschiebbar geführt sind.

Der Führungskörper 9 ist gehäuseartig gestaltet. Zwei parallele Seitenwände 11 sind durch drei Querwände 12, 13, 14 verbunden. Die Seitenwände 11 bilden mit der Querwand 13 ein kreisabschnittförmiges. Auflager 15 für den Achsstummel 4. Die Querwand 12 ist mit einer federnden, gegen das Auflager 15 gerichteten Zunge 16 versehen, die den Achsstummel 4 auf dem Auflager 15 hält. Das Einbringen des Achsstummels 4 in das Auflager 15 geschieht dadurch, daß er zwischen die Querwand 13 und die Zunge 16 gedrückt wird. Diese weicht dabei so lange nach außen weg, bis der Achsstummel 4 auf dem Auflager 15 aufliegt. In dieser Stellung federt die Zunge zurück und hält ihn auf dem Auflager 15. Die gegenseitig beabstandeten Querwände 13 und 14 bilden einen Schlitz 17, durch den das Aufzugsband 8 hindurch geführt und mit dem freien unteren Ende am Gewichtskörper 10 befestigt ist. Die Seitenwände 11 bilden ferner mit der Querwand 14 und einem Quersteg 18 eine Kammer 19, die nach unten gegen den Gewichtskörper 10 mittels einer Durchbrechung 20 geöffnet ist. Diese Kammer 19 ist zudem offen gegen die Seitenführung 1. Die Querwand 14 ist mit zwei Rippen 21 versehen, welche mit der zugewandten Wand der Seitenführung 1 nach unten konvergieren und deren Schrägflächen mit einem harten, vorzugsweise metallischen Belag 24 versehen sind. In dieser Kammer 19 ist ein zylindrischer Sperrkörper 22 frei beweglich gelagert, der in einer oberen Endlage zumindest von einer der beiden Wände 1 bzw. 14, 21 so beabstandet ist, daß kein Reibkontakt besteht, wogegen er in einer unteren Endlage mit beiden Wänden Reibschluß hat.

Als Verlängerung der Seitenwände 11 nach unten ist der Führungskörper 9 weiter mit zwei Führungsfingern 23 versehen. Zwischen diesen Führungsfingern 23 ist der Gewichtskörper 10 vertikal verschiebbar gelagert, wobei die Führungsfinger 23 in entsprechenden Ausnehmungen am Gewichtskörper 10 liegen. Der Gewichtskörper nimmt eine obere, in Fig. 4 gezeigte und eine untere in Fig. 2 gezeigte Endlage ein. In der oberen Endlage liegt er gegen die unteren Stirnflächen der Wände 11 bis 14 des Führungskörpers 9 an, wogegen seine untere Endlage keine Begrenzung erfordert und durch die bauseitigen Gegebenheiten bestimmt ist. Eine nach oben gerichtete Nocke 25 des Gewichtskörpers 10 greift durch die Durchbrechung 20 hindurch. Nimmt der Gewichtskörper 10 die obere Endlage ein, stößt die Nocke 25 den Sperrkörper 22 soweit nach oben, daß dieser mit wenigstens einer der beiden konvergierenden Flächen 1, bzw. 14, 21 außer Reibkontakt ist. In einer unteren Endlage des Gewichtskörpers 10 ist die Nocke 25 soweit aus der Kammer 19 zurückgezogen, daß der Sperrkörper 22 mit beiden konvergierenden Flächen in Reibschluß steht. Wirkt in dieser unteren Endlage des Gewichtskörpers 10 eine vertikal nach oben gerichtete Kraft auf den Achsstummel 4, so kann der Führungskörper 9 wegen des Reibschlusses des Sperrkörpers 22 nicht hochgeschoben werden. Dies unabhängig von der Drehlage des Achsstummels 4. Der Belag 24 verhindert eine plastische Verformung der Rippen 21, so daß sich der Sperrkörper auch nach einer längeren Belastung aus seiner Sperrstellung schieben läßt.

Während des Hebens und Senkens des Stores ruht der Führungskörper 9 und damit das Gewicht des Lamellenbehangs auf dem Gewichtskörper 10. Dabei greift die Nocke 25 weit in die Kammer 19 und hebt den Sperrkörper 22 aus seiner Sperrstellung. Erreicht der Store während des Senkens die tiefste Stellung, bewegt sich der Gewichtskörper 10 weiter nach unten, wodurch die Nocke 25 den Sperrkörper 22 in die Sperrstellung bewegt. Ein Anheben des Lamellenbehangs ist nun unabhängig von der Schwenklage der Lamellen nicht mehr möglich.

Sobald der Lamellenpanzer vollständig abgesenkt ist, beginnt der Gewichtskörper 10 zwischen den Führungsfingern 23 nach unten zu gleiten bis das Aufzugsband von der Aufzugstrommel 7 abgewickelt ist. Das Aufzugsband bleibt aufgrund des Gewichtskörpers ständig gestreckt.

## Patentansprüche

1. Sperreinrichtung für einen aus horizontalen Profilstäben oder Textilien gebildeten Verdunkelungsvorhang, der mittels einer parallel über dem Vorhang gelagerten Aufziehwelle (6) heb- und senkbar ist und dessen unteres Ende durch einen Profilstab gebildet wird, der mit endseitigen Achsstummeln (4) in an Aufzugsbändern aufgehängten Führungskörpern (9) gelagert ist, die ihrerseits in U-Schienen (1) verschiebbar sind, wobei jeder Führungskörper (9) eine gegen eine der Schienenwände offene, einen Sperrkörper (22) enthaltende Kammer (19) aufweist und die Schienenwand und die zugewandte Kammerwand mit Teilen (21) nach unten konvergieren und zwei Keilflächen bilden, so daß der Sperrkörper unter seinem Eigengewicht in Reibkontakt mit den Keilflächen ist und beim Anheben des untersten Profilstabes eine Sperrstellung einnimmt, dadurch gekennzeichnet, unter dem Führungskörper (9) ein mittels der Aufziehwelle (6) vertikal verschiebbarer Gewichtskörper (10) vorhanden ist, der beim Anheben mittels der Aufzugsbänder eine Nocke (25) in die nach unten offene Kammer (19) des Führungskörpers (9) schiebt und den Sperrkörper (22) aus seiner Sperrstellung bringt bzw. mit zunehmender Entfernung vom Führungskörper (9) den Sperrkörper (22) in die Sperrstellung zurückkehren läßt.

2. Sperreinrichtung nach Anspruch 1, dadurch gekennzeichnet, daß die Aufzugsbänder (8) je in eine der U-Schienen (1) eingelegt sind, und daß an ihrem unteren Ende der Gewichtskörper (10) befestigt ist.

3. Sperreinrichtung nach Anspruch 2, dadurch gekennzeichnet, daß der Führungskörper (9) eine Führung (23) für den Gewichtskörper (10) bildet.

4. Sperreinrichtung nach Anspruch 2, dadurch gekennzeichnet, daß das Aufzugsband (8) durch einen Kanal (17) im Führungskörper (9) zum Gewichtskörper (10) hindurch geführt ist.

5. Sperreinrichtung nach Anspruch 1, dadurch gekennzeichnet, daß die nach unten konvergierenden Teile (21) der Kammerwand (14) mit einem harten Belag (24) versehen sind.

## Revendications

1. Dispositif de blocage pour un rideau d'occultation constitué par des barreaux profilés horizontaux ou par des matières textiles, qui est susceptible d'être relevé ou abaissé au moyen d'un arbre de relevage (6) monté parallèlement au dessus de ce rideau dont l'extrémité inférieure est constituée par un barreau profilé, qui est monté à ses extrémités par des tourillons (4) dans des corps de guidage (9) suspendus à des bandes de relevage, et qui de leur côté, sont susceptibles de coulisser dans des rails en U (1), chaque corps de guidage (9) comportant une chambre (19), ouverte vers une des parois du rail et contenant un corps de blocage (22), tandis que la paroi du rail et la paroi, tournée vers elle, de la chambre convergent vers le bas par des parties (21) et forment deux surfaces en coin, de sorte que le corps de blocage, sous l'action de son propre poids, est en contact de frottement avec ces surfaces en coin et prend une position de blocage lors du relevage du barreau profilé le plus bas, dispositif caractérisé en ce qu'il est prévu sous le corps de guidage (9), un corps pesant (10), susceptible d'être déplacé verticalement au moyen de l'arbre de relevage (6), et qui, lors du relevage au moyen des bandes de relevage, pousse une came (25) dans la chambre (19), ouverte vers le bas, du corps de guidage (9) et amène le corps de blocage (22) hors de sa position de blocage, ou bien, en s'éloignant progressivement du corps de guidage (9), laisse le corps de blocage (22) revenir dans sa position de blocage.

2. Dispositif de blocage selon la revendication 1, caractérisé en ce que les bandes de relevage (8) sont chacune insérées dans un des rails en U (1 et que le corps pesant (10) est fixé à leur extrémité inférieure.

3. Dispositif de blocage selon la revendication 2, caractérisé en ce que le corps de guidage (9) constitue un guidage (23) pour le corps pesant (10).

4. Dispositif de blocage selon la revendication 2, caractérisé en ce que la bande de relevage (8) est guidée vers le corps pesant (10) par un canal (17) dans le corps de guidage (9).

5. Dispositif de blocage selon la revendication 1, caractérisé en ce que les parties (21) convergeant vers le bas, de la paroi (14) de la chambre, sont munies d'un revêtement dur (24).

## Claims

1. Locking device for a blind formed from horizontal profiled rods or pieces of fabric, which can be raised and lowered by means of a winding-up shaft (6), mounted parallel above the blind, and the lower end of which is formed by a profiled rod which is mounted with end axle journals (4) in guide bodies (9) which are suspended from lifting belts and in turn are displaceable in U-rails (1), each guide body (9) having a chamber (19) open to one of the rail walls and containing a locking body (22) and the rail wall and the facing chamber wall with parts (21) converging downwards and forming two wedge surfaces so that the locking body is, as a result of its dead weight, in friction contact with the wedge surfaces and when the bottom profiled rod is raised, assumes a locking position, characterized in that, below the guide body (9), a weight (10) is present, which can be displaced vertically by means of the winding-up shaft (6) and which, when raised by means of the lifting belts, pushes a cam (25) into the chamber (19); open at the bottom, of the guide body (9) and brings the locking body (22) out of its locking position, or, as the distance from the guide body (9) increases, allows the locking body (22) to return into the locking position.

2. Locking device according to Claim 1, characterized in that the lifting belts (8) are each inserted into one of the U-rails (1) and in that the weight (10) is fastened at their lower end.

3. Lockinig device according to Claim 2, characterized in that the guide body (9) forms a guide (23) for the weight (10).

4. Locking device according to Claim 2, characterized in that the lifting belt (8) is led through a channel (17) in the guide body (9) to the weight (10).

5. Locking device according to Claim 1, characterized in that the parts (21) of the chamber wall (14) converging downwards are provided with a hard coating (24).
